# EUROPÄISCHE PATENTSCHRIFT

(11) **EP 0 648 987 B1**
(45) Veröffentlichungstag und Bekanntmachung des Hinweises auf die Patenterteilung: **07.01.1999**
(21) Anmeldenummer: 94116344.6
(22) Anmeldetag: 17.10.1994
(51) Int. Cl.: F25D 23/02, E05F 15/14

(54) **Schiebedeckelverschluss in Kühl- und Gefriertruhen**
Sliding closure for a chest refrigerator or freezer
Fermeture coulissante pour coffre réfrigérateur ou congélateur

(30) Priorität: 18.10.1993 DE 4335458
(43) Veröffentlichungstag der Anmeldung: 19.04.1995
(73) Patentinhaber: Geisreiter, Wolfgang, D-83313 Siegsdorf (DE)
(72) Erfinder: Geisreiter, Wolfgang, D-83313 Siegsdorf (DE)
(74) Vertreter: Lehn, Werner, Dipl.-Ing.

(56) Entgegenhaltungen:
- WO-A-92/13300
- FR-A- 2 642 107
- US-A- 2 793 925

## Beschreibung

Die Erfindung bezieht sich auf eine Kühl- oder Gefriertruhe mit den Merkmalen des Oberbegriffs der Ansprüche 1 und 2, welche beispielsweise aus US-2,793,925 bekannt ist.

Bekannte derartige Kühl- und Gefriertruhen kommen entweder als offene Kühl- und Gefriertruhen zum Einsatz, oder sie weisen von Hand betätigte Schiebedeckel auf.

Aus WO 92/13300 ist eine elektronische Steuervorrichtung für eine automatische Tür bekannt. Aufgabe der beschriebenen Vorrichtung ist es, den Antrieb einer großen Vielzahl von Tür ausführungen mit nur einem Motoren typ zu ermöglichen. Als Beispiel wird eine Schiebetüre mit zwei Türflügeln beschrieben, bei welcher jeder Flügel mit einem eigenen Elektromotor verbunden ist, und wobei eine Steuerung beide Motoren steuert. Diese Schrift enthält jedoch keine Hinweise auf Kühl- oder Gefriertruhen.

Der Erfindung liegt die Aufgabe zugrunde, eine Kühl- oder Gefriertruhe der eingangs beschriebenen Art zu verbessern.

Diese Aufgabe wird durch das Kennzeichen der Ansprüche 1 und 2 gelöst.

Mit der erfindungsgemäßen Kühl- oder Gefriertruhe erfolgt ein selbsttätiges Öffnen desjenigen Schiebedeckels, welcher dem Benutzer der Truhe bzw. dem Kunden am nächsten liegt, und ein selbsttätiges Schließen des einen sowie Öffnen des anderen Schiebedeckels, sobald der Kunde seine Körperposition zur Truhe entsprechend verändert.

Durch die automatische Öffnungsbewegung bei Verwendung des Infrarotmelders, welche ein selbsttätiges Feilbieten der Ware bewirkt, erfolgt ein Kaufanreiz für den Kunden.

Bei niedriger Kundenfrequenz ergibt sich eine hohe Geschlossen-Zeit der Truhe und daher eine geringere Leistung des Kühlaggregates der Truhe sowie ein geringerer Stromverbrauch pro Volumeneinheit Kühlraum.

Weiter wird, da die Truhe grundsätzlich und automatisch geschlossen gehalten wird, die Vereisung des Wärmetauschers im Gerät geringer. Das Kühlgut ist wesentlich besser vor Verunreinigungen aus der Raumluft geschützt. Die Truhe wird dadurch im Bereich des Lagerraums hygienischer und bedarf einer weniger häufigen Reinigung und Wartung.

Durch die geringere, für die Aufrechterhaltung der (Tief-)Kühlung von Lebensmitteln erforderliche Energie ergibt sich auch ein Kostenvorteil für den Endverbraucher des Kühlguts.

Schließlich ist für den Benutzer der Truhe bzw. Kunden kein Kraftaufwand für das Öffnen der Truhe erforderlich.

Besonders einfach gestaltet sich der automatisch arbeitende Schiebedeckelverschluß, wenn zwei übereinanderlaufende Schiebedeckel vorgesehen sind.

Vorteilhaft liegt jeder Schiebedeckel mit seinem dem Benutzer der Kühl- oder Gefriertruhe abgewandten Rahmenteil in Reibungsschluß auf einem von dem zugehörigen Elektromotor angetriebenen auf seiner Zahnseite gleitfähig beschichteten Zahnriemen auf.

Damit werden die Schiebedeckel einseitig an der dem Benutzer abgewandten Seite angetrieben. Die Schiebedeckel haften durch ihr Eigengewicht in Reibungsschluß auf dem Zahnriemen. Beim Auffahren eines Schiebedeckels auf ein Hindernis rutscht der Zahnriemen am Rahmenteil des Schiebedeckels nach Überschreiten der durch das Eigengewicht des Schiebedeckels und den Reibungskoeffizienten bedingten Grenzkraft durch, wodurch eine ernsthafte Quetschgefahr ausgeschlossen ist.

Die gleitfähige Beschichtung auf der Zahnseite des Zahnriemens führt zu einer Verringerung des erforderlichen Moments des Elektromotors.

Zweckmäßig ist ein Getriebe zwischen dem Elektromotor und den Zahnriemen geschaltet, wodurch das für den Betrieb erforderliche Kraftmoment für den Antrieb erreicht wird.

Vorteilhaft ist der Elektromotor innerhalb eines Rahmenprofils der Kühl- oder Gefriertruhe angeordnet und damit zusätzlich geschützt.

Alternativ sind die Elektromotoren zweckmäßig auf der dem Benutzer der Kühl- oder Gefriertruhe abgewandten Seite angeordnet und stehen über Ritzel mit Zahnstangen in Antriebsverbindung, wobei die beiden Enden der Zahnstangen über Seile und Umlenkungen mit den Seitenteilen der Rahmen der Schiebedeckel verbunden sind.

Vorteilhaft sind die Infrarotmelder an einem Rahmenprofil der Kühl- oder Gefriertruhe auf der dem Benutzer der Kühl- oder Gefriertruhe zugewandten Seite im Bereich der Seitenkanten und der geschlossenen Schiebedeckel angebracht. Die frontale Reichweite der Infrarotmelder beträgt dabei zweckmäßig etwa 40 cm. Hiermit läßt sich ein exakt definierter Ansprechbereich auf den Benutzer der Truhe bzw. Kunden unter Berücksichtigung der Erfassungskeule der Infrarotmelder erreichen.

Vorteilhaft sind je Schiebedeckel stirnseitig im Bereich der Ecken des Rahmens in dem Benutzer der Kühl- oder Gefriertruhe zugewandten und abgewandten Rahmenteilen je Ecke eine Kugellaufrolle und an der Unterseite des dem Benutzer zugewandten Rahmenteils mittig eine weitere Kugellaufrolle eingelassen. Hierdurch wird ein Verkanten der einseitig angetriebenen Schiebedeckel innerhalb des Rahmenprofils der Kühl- oder Gefriertruhe wirksam verhindert und ein möglichst kräfteschonender Lauf ermöglicht.

Zweckmäßig sind je Schiebedeckel zwei induktive Näherungsschalter zum Erfassen der Endlagen jedes Schiebedeckels vorgesehen. Die induktiven Näherungsschalter sind vorzugsweise an den Ecken eines Rahmenprofils der Kühl- oder Gefriertruhe auf der dem Benutzer der Kühl- oder Gefriertruhe zugewandten Seite vorgesehen und durch Kontaktgeber aus Metall an den Schiebedeckeln betätigbar. Die induktiven Näherungsschalter sind mit dem Steuergerät verbunden. Damit kann die Endlagenerfassung der Schiebedeckel ohne bewegliche Teile erfolgen.

Zweckmäßig enthält das Steuergerät eine Schaltung zum abwechselnden Öffnen und Schließen der Schiebedeckel abhängig vom Ansprechen der zugehörigen Infrarotmelder, wobei der zuerst ansprechende Infrarotmelder zum Öffnen des einen ihm zugeordneten Schiebedeckels während der Dauer seines Ansprechens eine Sperrwirkung auf den Öffnungsvorgang des anderen Schiebedeckels ausübt.

Der Funktionsablauf aufgrund dieser Schaltung bei zwei Schiebedeckeln ist folgender:

Bei einem Signal vom ersten Infrarotmelder bewegt sich der erste Schiebedeckel in seine Position "auf". Während dieses Signal anliegt, kann ein Benutzer, der ein Signal am zweiten Infrarotmelder schaltet, keine Bewegung des zweiten Schiebedeckels bewirken. Sobald das Signal vom ersten Infrarotmelder endet, fährt der erste Schiebedeckel in die Position "geschlossen". Gleichzeitig mit der Schließbewegung des ersten Schiebedeckels erfolgt eine Öffnungsbewegung des zweiten Schiebedeckels. Hierdurch wird ein schneller wechselseitiger Zugriff auf die in der Truhe befindliche Ware ermöglicht.

Die Fahrzeit der Schiebedeckel beträgt vorzugsweise etwa 3 Sekunden, so daß die Geduld des Benutzers der Truhe nicht übermäßig in Anspruch genommen wird. Dieser hat vielmehr während der Fahrzeit die Möglichkeit, die Ware in der Truhe wahrzunehmen.

Das Steuergerät enthält vorteilhaft eine Schaltung zum Erkennen einer Überlast der Elektromotoren und Ausschalten der Elektromotoren. Damit wird das Auffahren auf ein Hindernis über den damit erhöhten Kraftaufwand erkannt, was zum Abbruch jeden Motorlaufes führt.

Vorteilhaft enthält das Steuergerät eine Schaltung zum Erkennen einer zu langen Laufzeit der Elektromotoren vor Erreichen der Endlagen der Schiebedeckel und wiederholten Ein- und Ausschalten der Elektromotoren bei zu langer Laufzeit sowie endgülten Ausschalten der Elektromotoren nach wiederholter zu langer Laufzeit und Abgabe einer Störmeldung. Die Störmeldung erfolgt zweckmäßg akustisch und/oder optisch und fordert zur erneuten Betriebsaufnahme nach Beseitigung der Störung auf.

Wird bei Ausbildung einer derartigen Schaltung im Steuergerät beispielsweise eine geklemmte Hand reflexartig aus der Truhe zurückgezogen, so werden die Schiebedeckel aus ihren Positionen gehoben. Nun werden beispielsweise während der nächsten 20 Sekunden zwei Versuche unternommen, die Endlagen der Scheiben zu erreichen; ist dies nicht möglich, so erfolgt die akustische und/oder optische Störmeldung. Durch Rücksetzung der Störmeldung sowie durch Beseitigen der Störung kann dann der erfindungsgemäße Schiebedeckelverschluß wieder betriebsbereit gemacht werden.

Die Elektromotoren sind zweckmäßig 24V Gleichstrommotoren mit angebautem Getriebe.

Die Erfindung ist im folgenden an einem bevorzugten Ausführungsbeispiel und anhand der Zeichnung näher erläutert. In der Zeichnung zeigen:
- Fig. 1: eine perspektivische Darstellung der erfindungsgemäßen Truhe mit teilweise entferntem Rahmenprofil,
- Fig. 2: eine Teilschnittansicht des Schiebedeckelverschlusses nach Figur 1, gesehen in Richtung des Pfeiles A bei geöffnetem zweiten Schiebedeckel,
- Fig. 3: eine schematische Draufsicht auf den Schiebedeckelverschluß nach Figur 1,
- Fig. 4: eine Teilansicht eines alternativ vorgesehenen Antriebs des Schiebedeckelverschlusses,
- Fig. 5: eine Seitenansicht des Antriebs nach Fig. 4, und
- Fig. 6: eine Draufsicht auf den Antrieb nach Fig. 4.

Die in der Zeichnung Figur 1 bis 3 gezeigte bevorzugte Ausführungsform einer erfindungsgemäßen Truhe weist zwei übereinanderlaufende Schiebedeckel 1-1 und 1-2 mit Rahmen 2 und Scheiben 3 auf. Für den einseitigen Antrieb der Schiebedeckel 1-1 und 1-2 ist je Schiebedeckel in einer Ecke des Schiebedeckelverschlusses je ein Elektromotor 4 zum gesteuerten Verschieben der Schiebedeckel 1-1 und 1-2 vorgesehen. Die Elektromotoren sind innerhalb eines Rahmenprofils 5 der Kühl- oder Gefriertruhe, in welche der Schiebedeckelverschluß eingebaut ist, vorgesehen. In Figur 1 ist der Teil des Rahmenprofils 5, in dem die Elektromotoren 4 angeordnet sind, der Übersichtlichkeit halber weggelassen, während er in Figur 3 deutlich zu erkennen ist.

An dem Rahmenprofil 5 sind zwei den Schiebedeckeln 1-1 und 1-2 zugeordnete Infrarotmelder 6-1 und 6-2 angebracht. Weiter ist ein mit den Elektromotoren 4 und den Infrarotmeldern 6-1, 6-2 verbundenes elektrisches Steuergerät 7 zum automatischen Verschieben der Schiebedeckel 1-1 und 1-2 wie in Figur 1 schematisch gezeigt in der Nähe des Schiebedeckelverschlusses angeordnet.

Jeder der Elektromotoren 4 treibt einen auf der dem Benutzer der Kühl- oder Gefriertruhe abgewandten Seite angeordneten Zahnriemen 8 an. Zwischen den Elektromotor 4 und den Zahnriemen 8 ist ein Getriebe 9 geschaltet, um das für den Antrieb erforderliche Kraftmoment zu erzielen. Der Zahnriemen 8 ist auf seiner Zahnseite gleitfähig beschichtet. Auf dem Zahnriemen 8 liegt ein dem Benutzer der Kühl- oder Gefriertruhe abgewandtes Rahmenteil 10 des Rahmens 2 in Reibungsschluß auf, so daß die Schiebedeckel 1-1 und 1-2 auf ihren zugehörigen Zahnriemen 8 durch ihr Eigengewicht (Adhäsion) haften. Beim Auffahren auf ein Hindernis rutscht der Zahnriemen 8 am Rahmen 2 bzw. Rahmenteil 10 des Schiebedeckels 1-1 oder 1-2 durch, so daß eine ernsthafte Quetschgefahr ausgeschlossen ist.

In den Figuren 4, 5 und 6 ist eine weitere Ausführungsform für den Antrieb der Schiebedeckel 1-1 und 1-2 dargestellt. Hier sind die Elektromotoren 4 mit Getriebe 9 auf der dem Benutzer der Kühl- oder Gefriertruhe abgewandten Seite angeordnet und treiben über je ein Ritzel 15 je eine runde Zahnstange 16 an. Von den beiden Enden der Zahnstangen 16 sind nicht gezeigte Seile, vorzugsweise Nirostaseile, über Umlenkungen zu den beiden Seitenteilen der Rahmen 2 der Schiebedeckel 1-1 und 1-2 geführt und dort befestigt. Zahnriemen 8 entfallen.

Die Infrarotmelder 6-1 und 6-2 sind an dem Rahmenprofil 5 auf der dem Benutzer der Kühl- oder Gefriertruhe zugewandten Seite im Bereich der Seitenkanten der geschlossenen Schiebedeckel 1-1 und 1-2 angebracht. Sie weisen eine frontale Reichweite von etwa 40 cm auf. Unter Berücksichtigung der Erfassungskeule der Infrarotmelder ergibt sich damit ein exakt und dem Zweck entsprechend definierter Ansprechbereich der Infrarotmelder.

Je Schiebedeckel 1-1 und 1-2 sind stirnseitig im Bereich der Ecken des Rahmens 2 in dem Benutzer der Kühl- oder Gefriertruhe zugewandten und abgewandten Rahmenteile 12 bzw. 10 je Ecke eine Kugellaufrolle 11 und an der Unterseite des dem Benutzer zugewandten Rahmenteils 12 des Rahmens 2 mittig eine weitere Kugellaufrolle 13 eingelassen. Hiermit wird bei dem beschriebenen einseitigen Antrieb der Schiebedeckel 1-1 und 1-2 ein Verkanten der Schiebedeckel 1-1 und 1-2 innerhalb des Rahmenprofils 5 sicher verhindert und ein möglichst kräfteschonender Lauf der Schiebedeckel 1-1 und 1-2 ermöglicht.

Weiter sind je Schiebedeckel 1-1 und 1-2 zwei induktive Näherungsschalter 14 zum Erfassen der Endlagen jedes Schiebedeckels vorgesehen. Die induktiven Näherungsschalter 14 sind an den Ecken des Rahmenprofils 5 der Kühl- oder Gefriertruhe auf der dem Benutzer der Truhe zugewandten Seite vorgesehen und durch Kontaktgeber aus Metall an den Schiebedeckeln betätigbar. Damit lassen sich die Endlagen der Schiebedeckel 1-1 und 1-2 ohne bewegliche Teile erfassen.

Das Steuergerät 7 enthält eine Schaltung zum abwechselnden Öffnen und Schließen der Schiebedeckel 1-1 und 1-2 abhängig vom Ansprechen der zugehörigen Infrarotmelder 6-1 und 6-2, wobei der zuerst ansprechende Infrarotmelder 6-1 zum Öffnen des einen ihm zugeordneten Schiebedeckels 1-1 während der Dauer seines Ansprechens eine Sperrwirkung auf den Öffnungsvorgang des anderen Schiebedeckels 1-2 ausübt und umgekehrt.

Mit dieser Ausbildung der Schaltung ergibt sich folgender Funktionsablauf:

Bei einem Signal vom Infrarotmelder 6-1 bewegt sich der Schiebedeckel 1-1 in die Position "auf". Während dieses Signal anliegt, kann ein Benutzer, der ein Signal vom Infrarotmelder 6-2 schaltet, keine Bewegung des Schiebedeckels 1-2 bewirken. Sobald das Signal von dem Infrarotmelder 6-1 beendet ist, fährt der Schiebedeckel 1-1 in die Position "geschlossen". Gleichzeitig mit der Schließbewegung des Schiebedeckels 1-1 kann die Öffnungsbewegung des Schiebedeckels 1-2 erfolgen, falls ein Signal von dem Infrarotmelder 6-2 anliegt. Ein entsprechend umgekehrter Funktionsablauf ergibt sich auch, wenn statt mit einem Signal vom Infrarotmelder 6-1 mit einem Signal vom Infrarotmelder 6-2 begonnen wird.

Durch diesen Ablauf wird ein schneller wechselseitiger Zugriff auf die Ware ermöglicht. Die Fahrzeit der Schiebedeckel 1-1 und 1-2 beträgt etwa 3 Sekunden, so daß die Geduld des Benutzers der Kühl- oder Gefriertruhe nicht übermäßig in Anspruch genommen wird. Vielmehr hat dieser während der Fahrzeit die Möglichkeit, die Ware in der Truhe wahrzunehmen.

Das Steuergerät 7 weist weiter eine Schaltung zum Erkennen einer Überlast der Elektromotoren 4 und zum Ausschalten der Elektromotoren 4 auf. Bei einem Auffahren der Schiebedeckel 1-1 oder 1-2 auf ein Hindernis wird hiermit der erhöhte Kraftaufwand von dem Steuergerät 7 erkannt und führt zum Abbruch jeden Motorlaufes.

Schließlich weist das Steuergerät 7 eine Schaltung zum Erkennen einer zu langen Laufzeit der Elektromotoren 4 vor Erreichen der Endlagen der Schiebedeckel 1-1 und 1-2 und zum wiederholten Ein- und Ausschalten der Elektromtoren 4 bei zu langer Laufzeit sowie zum endgültigen Ausschalten der Elektromotoren 4 nach wiederholter zu langer Laufzeit und zur Abgabe einer Störmeldung auf. Die Störmeldung erfolgt akustisch und/oder optisch und fordert zur erneuten Betriebsaufnahme nach Beseitigung der Störung auf.

Wird beispielsweise eine geklemmte Hand reflexartig aus der Truhe zurückgezogen, so werden die Schiebedeckel 1-1 und 1-2 aus ihren Positionen gehoben. Während der nächsten 20 Sekunden werden zwei Versuche unternommen, die Endlagen der Schiebedeckel 1-1 und 1-2 zu erreichen; ist dies nicht möglich, so erfolgt die akustische und/oder optische Störmeldung. Der Schiebedeckelverschluß wird durch Rücksetzen der Störmeldung sowie durch Beseitigen der Störung wieder betriebsbereit gemacht.

Die Elektromtoren 4 sind in dem beschriebenen Ausführungsbeispiel 24V Gleichstrommotoren mit angebautem Getriebe 9. Statt der Infrarotmelder 6-1 und 6-2 können auch Soft-Touch-Panels oder mechanische Taster vorgesehen sein. Dann ist allerdings kein automatisch arbeitender, wohl aber selbsttätig arbeitender Schiebedeckelverschluß realisierbar.

## Patentansprüche

1. Kühl- oder Gefriertruhe mit einem Schiebedeckelverschluß, welcher wenigstens zwei Schiebedeckel (1-1, 1-2) mit Rahmen (2) und Scheiben (3) hat,
***gekennzeichnet durch***
- je einen Elektromotor (4) zum gesteuerten Verschieben jedes Schiebedeckels (1-1, 1-2),
- je einen Infrarotmelder (6-1, 6-2) pro Schiebedeckel (1-1, 1-2), und
- ein mit den Elektromotoren und den Infrarotmeldern (6-1, 6-2) verbundenes elektrisches Steuergerät (7) zum automatischen Verschieben der Schiebedeckel (6-1, 6-2).

2. Kühl- oder Gefriertruhe mit einem Schiebedeckelverschluß, welcher wenigstens zwei Schiebedeckel (1-1, 1-2) mit Rahmen (2) und Scheiben (3) hat,
***gekennzeichnet durch***
- je einen Elektromotor (4) zum gesteuerten Verschieben jedes Schiebedeckels (1-1, 1-2),
- je ein Soft-Touch-Panel oder mechanischen Taster pro Schiebedeckel (1-1, 1-2), und
- ein mit den Elektromotoren und den Soft-Touch-Panels oder mechanischen Tastern verbundenes elektrisches Steuergerät (7) zum selbsttätigen Verschieben der Schiebedeckel (6-1, 6-2).

3. Kühl- oder Gefriertruhe nach Anspruch 1 oder 2, dadurch gekennzeichnet, daß zwei übereinanderlaufende Schiebedeckel (1-1, 1-2) vorgesehen sind.

4. Kühl- oder Gefriertruhe nach einem der Ansprüche 1 bis 3, dadurch gekennzeichnet, daß jeder Schiebedeckel (1-1, 1-2) mit seinem dem Benutzer der Kühl- oder Gefriertruhe abgewandten Rahmenteil (10) in Reibungsschluß auf einem von dem zugehörigen Elektromotor (4) angetriebenen, auf seiner Zahnseite gleitfähig beschichteten Zahnriemen (8) aufliegt.

5. Kühl- oder Gefriertruhe nach Anspruch 4, dadurch gekennzeichnet, daß ein Getriebe (9) zwischen den Elektromotor (4) und den Zahnriemen (8) geschaltet ist.

6. Kühl- oder Gefriertruhe nach einem der Ansprüche 1 bis 3, dadurch gekennzeichnet, daß die Elektromotoren (4) auf der dem Benutzer der Kühl- oder Gefriertruhe abgewandten Seite angeordnet und über Ritzel (15) mit Zahnstangen (16) in Antriebsverbindung stehen, wobei die beiden Enden der Zahnstangen (16) über Seile und Umlenkungen mit den Seitenteilen der Rahmen (2) der Schiebedeckel (1-1, 1-2) verbunden sind.

7. Kühl- oder Gefriertruhe nach Anspruch 1 oder einem auf Anspruch 1 zurückbezogenen Anspruch, dadurch gekennzeichnet, daß die Infrarotmelder (6-1, 6-2) an einem Rahmenprofil (5) der Kühl- oder Gefriertruhe auf der dem Benutzer der Kühl- oder Gefriertruhe zugewandten Seite im Bereich der Seitenkanten der geschlossenen Schiebedeckel (1-1, 1-2) angebracht sind.

8. Kühl- oder Gefriertruhe nach Anspruch 1 oder einem auf Anspruch 1 zurückbezogenen Anspruch, dadurch gekennzeichnet, daß die Infrarotmelder (6-1, 6-2) eine frontale Reichweite von etwa 40 cm haben.

9. Kühl- oder Gefriertruhe nach einem der vorhergehenden Ansprüche, dadurch gekennzeichnet, daß je Schiebedeckel (1-1, 1-2) stirnseitig im Bereich der Ecken des Rahmens (2) in den dem Benutzer der Kühl- oder Gefriertruhe zugewandeten und abgewandten Rahmenteilen (12, 10) je Ecke eine Kugellaufrolle (11) und an der Unterseite des dem Benutzer zugewandten Rahmenteils (12) mittig eine weitere Kugellaufrolle (13) eingelassen sind.

10. Kühl- oder Gefriertruhe nach einem der vorhergehenden Ansprüche, dadurch gekennzeichnet, daß je Schiebedeckel (1-1, 1-2) zwei induktive Näherungsschalter (14) zum Erfassen der Endlagen jedes Schiebedeckels (1-1, 1-2) vorgesehen sind.

11. Kühl- oder Gefriertruhe nach Anspruch 10, dadurch gekennzeichnet, daß die induktiven Näherungsschalter (14) an den Ecken eines Rahmenprofils (5) der Kühl- oder Gefriertruhe auf der dem Benutzer zugewandten Seite vorgesehen und durch Kontaktgeber aus Metall an den Schiebedeckeln (1-1, 1-2) betätigbar sind.

12. Kühl- oder Gefriertruhe nach Anspruch 10 oder 11, dadurch gekennzeichnet, daß die induktiven Näherungsschalter (14) mit dem Steuergerät (7) verbunden sind.

13. Kühl- oder Gefriertruhe nach Anspruch 1 oder einem auf Anspruch 1 zurückbezogenen Anspruch, dadurch gekennzeichnet, daß das Steuergerät (7) eine Schaltung zum abwechselnden Öffnen und Schließen der Schiebedeckel (1-1, 1-2) abhängig vom Ansprechen der zugehörigen Infrarotmelder (6-1, 6-2) enthält, wobei der zuerst ansprechende Infrarotmelder (6-1) zum Öffnen des einen ihm zugeordneten Schiebedeckels (1-1) während der Dauer seines Ansprechens eine Sperrwirkung auf den Öffnungsvorgang des anderen Schiebedeckels (6-2) ausübt.

14. Kühl- oder Gefriertruhe nach einem der vorhergehenden Ansprüche, dadurch gekennzeichnet, daß das Steuergerät (7) eine Schaltung zum Erkennen einer Überlast der Elektromotoren (4) und Ausschalten der Elektromotoren (4) enthält.

15. Kühl- oder Gefriertruhe nach einem der vorhergehenden Ansprüche, dadurch gekennzeichnet, daß das Steuersignal (7) eine Schaltung zum Erkennen einer zu langen Laufzeit der Elektromotoren (4) vor Erreichen der Endlagen der Schiebedeckel (1-1, 1-2) und wiederholten Ein- und Ausschalten der Elektromotoren (4) bei zu langer Laufzeit sowie endgültigen Ausschalten der Elektromotoren (4) nach wiederholter zu langer Laufzeit und Abgabe einer Störmeldung enthält.

16. Kühl- oder Gefriertruhe nach Anspruch 15, dadurch gekennzeichnet, daß die Störmeldung akustisch und/oder optisch erfolgt und zur erneuten Betriebsaufnahme nach Beseitigung der Störung auffordert.

17. Kühl- oder Gefriertruhe nach Anspruch 10, dadurch gekennzeichnet, daß die Elektromotoren (4) 24V Gleichstrommotoren mit angebautem Getriebe (9) sind.

18. Kühl- oder Gefriertruhe nach einem der vorhergehenden Ansprüche,
dadurch **gekennzeichnet**, daß
der Elektromotor (4) innerhalb eines Rahmenprofils (5) der Kühl- oder Gefriertruhe angeordnet ist.

## Claims

1. Chest freezer with a sliding lid closure which has at least two sliding lids (1-1, 1-2) with frames (2) and panes (3), characterised by
- an electric motor (4) each for controlled sliding of each sliding lid (1-1, 1-2),
- an infrared indicator (6-1, 6-2) for each sliding lid (1-1, 1-2), and
- an electrical control device (7) connected to the electric motors and the infrared indicators (6-1, 6-2) for automatically sliding the sliding lids (6-1, 6-2).

2. Chest freezer with a sliding lid closure which has at least two sliding lids (1-1, 1-2) with frames (2) and panes (3), characterised by
- an electric motor (4) each for controlled sliding of each sliding lid (1-1, 1-2),
- a soft touch panel or mechanical key for each sliding lid (1-1, 1-2), and
- an electrical control device (7) connected to the electric motors and the soft touch panels or mechanical keys for automatically sliding the sliding lids (6-1, 6-2).

3. Chest freezer according to claim 1 or 2, characterised in that two sliding lids (1-1, 1-2) running one over the other are provided.

4. Chest freezer according to any of claims 1 to 3, characterised in that each sliding lid (1-1, 1-2) rests with its frame portion (10) facing away from the user of the chest freezer in friction-locking relationship on a toothed belt (8) which is driven by the associated electric motor (4) and coated for sliding capacity on its toothed side.

5. Chest freezer according to claim 4, characterised in that a gear mechanism (9) is connected between the electric motor (4) and the toothed belt (8).

6. Chest freezer according to any of claims 1 to 3, characterised in that the electric motors (4) are arranged on the side facing away from the user of the chest freezer and connected in driving relationship by pinions (15) to racks (16), wherein the two ends of the racks (16) are connected by cables and guide means to the side portions of the frames (2) of the sliding lids (1-1, 1-2).

7. Chest freezer according to claim 1 or a claim referring back to claim 1, characterised in that the infrared indicators (6-1, 6-2) are mounted on a frame profile (5) of the chest freezer on the side facing towards the user of the chest freezer in the region of the side edges of the closed sliding lids (1-1, 1-2).

8. Chest freezer according to claim 1 or a claim referring back to claim 1, characterised in that the infrared indicators (6-1, 6-2) have a frontal range of approximately 40 cm.

9. Chest freezer according to any of the preceding claims, characterised in that for each sliding lid (1-1, 1-2) at the end faces in the region of the corners of the frame (2) in the frame portions (12, 10) facing towards and away from the user of the chest freezer in each corner is embedded a ball roller (11) and on the lower side of the frame portion (12) facing towards the user centrally is embedded an additional ball roller (13).

10. Chest freezer according to any of the preceding claims, characterised in that for each sliding lid (1-1, 1-2), two inductive proximity switches (14) for detecting the end positions of each sliding lid (1-1, 1-2) are provided.

11. Chest freezer according to claim 10, characterised in that the inductive proximity switches (14) are provided at the corners of a frame profile (5) of the chest freezer on the side facing towards the user and can be operated by metal contactors on the sliding lids (1-1, 1-2).

12. Chest freezer according to claim 10 or 11, characterised in that the inductive proximity switches (14) are connected to the control device (7).

13. Chest freezer according to claim 1 or a claim referring back to claim 1, characterised in that the control device (7) contains a circuit for alternately opening and closing the sliding lids (1-1, 1-2) as a function of the response of the associated infrared indicators (6-1, 6-2), wherein the first infrared indicator (6-1) to respond, for opening one sliding lid (1-1) associated with it during the period of its response, performs a locking action on the process of opening of the other sliding lid (6-2).

14. Chest freezer according to any of the preceding claims, characterised in that the control device (7) contains a circuit for detecting an overload of the electric motors (4) and switching off the electric motors (4).

15. Chest freezer according to any of the preceding claims, characterised in that the control signal (7) contains a circuit for detecting an excessively long running time of the electric motors (4) before reaching the end positions of the sliding lids (1-1, 1-2) and repeatedly switching the electric motors (4) on and off in case of an excessively long running time as well as finally switching off the electric motors (4) after a repeated excessively long running time and transmitting a fault message.

16. Chest freezer according to claim 15, characterised in that the fault message is acoustic and/or visual and urges resumption of operation after elimination of the fault.

17. Chest freezer according to claim 10, characterised in that the electric motors (4) are 24 V d.c. motors with attached gear mechanism (9).

18. Chest freezer according to any of the preceding claims, characterised in that the electric motor (4) is arranged within a frame profile (5) of the chest freezer.

## Revendications

1. Coffre réfrigérateur ou congélateur, équipé d'une fermeture coulissante de couvercle présentant au moins deux couvercles coulissants (1-1, 1-2) avec des cadres (2) et des panneaux ou vitres (3),
caractérisé par le fait que
- chacun comporte un moteur électrique (4) destiné à déplacer de façon commandée chaque couvercle coulissant (1-1, 1-2),
- un indicateur à infrarouge (6-1, 6-2) est prévu pour chaque couvercle coulissant (1-1, 1-2), et
- un appareil de commande (7) électrique, relié aux moteurs électriques et aux indicateurs à infrarouge (6-1, 6-2) est prévu dans le but de déplacer automatiquement les couvercles coulissants (6-1, 6-2).

2. Coffre réfrigérateur ou congélateur équipé d'une fermeture coulissante pour couvercle présentant au moins deux couvercles coulissants (1-1, 1-2) avec des cadres (2) et des panneaux ou vitres (3),
caractérisé par le fait que
- chacun comporte un moteur électrique (4) destiné à déplacer de façon commandée chaque couvercle coulissant (1-1, 1-2),
- un panneau tactile à effleurement (soft-touch-panel) ou un palpeur mécanique est prévu par couvercle coulissant (1-1, 1-2),
- un appareil de commande (7) électrique relié aux moteurs électriques et aux panneaux tactile à effleurement ou aux palpeurs mécaniques est prévu dans le but de déplacer automatiquement les couvercles coulissants (6-1, 6-2).

3. Coffre réfrigérateur ou congélateur selon la revendication 1 ou 2, caractérisé en ce que sont prévus deux couvercles coulissants (1-1, 1-2) se déplaçant l'un sur l'autre.

4. Coffre réfrigérateur ou congélateur selon l'une des revendications 1 à 3, caractérisé en ce que chaque couvercle coulissant (1-1, 1-2), par sa partie cadre (10) opposée au côté utilisateur du coffre réfrigérateur ou congélateur, repose, avec une liaison à frottement, sur une courroie crantée (8), dotée d'un revêtement susceptible de permettre un glissement sur sa face crantée, entraînée par le moteur électrique (4) afférent.

5. Coffre réfrigérateur ou congélateur selon la revendication 4, caractérisé en ce qu'une transmission à engrenage (9) est montée entre le moteur électrique (4) et la courroie crantée (8).

6. Coffre réfrigérateur ou congélateur selon l'une des revendications 1 à 3, caractérisé en ce que les moteurs électriques (4) sont disposés du côté, opposé à l'utilisateur, du coffre réfrigérateur ou congélateur, et reliés en entraînement par l'intermédiaire de pignons (15) avec des crémaillères (16), les deux extrémités des crémaillères (16) étant reliées, par des câbles et des renvois, aux parties latérales des cadres des couvercles coulissants (1-1, 1-2).

7. Coffre réfrigérateur ou congélateur selon la revendication 1 ou une revendication se référant à la revendication 1, caractérisé en ce que les indicateurs à infrarouge (6-1, 6-2) sont montés sur un profil de cadre (5) du coffre réfrigérateur ou congélateur, sur la face tournée vers l'utilisateur du coffre réfrigérateur ou congélateur, dans la zone des bords latéraux des couvercles coulissants (1-1, 1-2) fermés.

8. Coffre réfrigérateur ou congélateur selon la revendication 1 ou une revendication se référant à la revendication 1, caractérisé en ce que les indicateurs à infrarouge (6-1, 6-2) ont une portée frontale d'environ 40 cm.

9. Coffre réfrigérateur ou congélateur selon l'une des revendications précédentes, caractérisé en ce que, pour chacun des couvercles coulissants (1-1, 1-2), du côté frontal, dans la zone des angles du cadre (2), dans les parties de cadre (12, 10) tournées vers, et opposées à, l'utilisateur du coffre réfrigérateur ou congélateur, à chaque angle est inséré un galet de roulement sphérique (11) et, sur la face inférieure de la partie cadre (12) tournée vers l'utilisateur, centralement est inséré un autre galet de roulement sphérique (13).

10. Coffre réfrigérateur ou congélateur selon l'une des revendications précédentes, caractérisé en ce que sur chaque couvercle coulissant (1-1, 1-2) sont prévus deux interrupteurs de proximité (14) de nature inductive, destinés à appréhender les positions finales de chaque couvercle coulissant (1-1, 1-2).

11. Coffre réfrigérateur ou congélateur selon la revendication 10, caractérisé en ce que les interrupteurs de proximité (14) inductifs sont prévus aux angles d'un profil de cadre (5) du coffre réfrigérateur ou congélateur, du côté tourné vers l'utilisateur, et sont actionnables par des transducteurs à contact en métal, montés sur les couvercles coulissants (1-1, 1-2).

12. Coffre réfrigérateur ou congélateur selon la revendication 10 ou 11, caractérisé en ce que les interrupteurs de proximité (14) inductifs sont reliés à l'appareil de commande (7).

13. Coffre réfrigérateur ou congélateur selon la revendication 1 ou une revendication se référant à la revendication 1, caractérisé en ce que l'appareil de commande (7) contient un circuit destiné à alternativement ouvrir et fermer les couvercles coulissants (1-1, 1-2), indépendamment de la réaction des indicateurs à infrarouge (6-1, 6-2) afférents, l'indicateur à infrarouge (6-1), réagissant le premier à l'ouverture du couvercle coulissant (1-1) lui étant associé, exerçant, pendant la durée de sa réaction, un effet de blocage sur le processus d'ouverture de l'autre couvercle coulissant (6-2).

14. Coffre réfrigérateur ou congélateur selon l'une des revendications précédentes, caractérisé en ce que l'appareil de commande (7) contient un circuit destiné à identifier une surcharge de moteur électrique (4) et une mise hors service des moteurs électriques (4).

15. Coffre réfrigérateur ou congélateur selon l'une des revendications précédentes, caractérisé en ce que le signal de commande (7) contient un circuit destiné à l'identification d'un trop long temps de fonctionnement des moteurs électriques (4) avant l'atteinte des positions finales des couvercles coulissants (1-1, 1-2) et d'une répétition des mises en service et hors-service de moteurs électriques (4) pour un temps de fonctionnement trop long, ainsi que pour assurer une mise hors-service ultime des moteurs électriques (4) après une répétition de trop longs temps de fonctionnement et la fourniture d'une information de panne.

16. Coffre réfrigérateur ou congélateur selon la revendication 15, caractérisé en ce que l'information de panne est donnée par voie acoustique et/ou optique et demande d'effectuer une remise en fonctionnement après élimination de la panne.

17. Coffre réfrigérateur ou congélateur selon la revendication 10, caractérisé en ce que les moteurs électriques (4) sont des moteurs à courant continu travaillant sous 24 V, avec des transmission à engrenage (9) rapportées.

18. Coffre réfrigérateur ou congélateur selon l'une des revendications précédentes, caractérisé en ce que le moteur électrique (4) est disposé à l'intérieur d'un profil de cadre (5) du coffre réfrigérateur ou congélateur.
